# DEMANDE DE BREVET EUROPEEN

(11) **EP 2 896 907 A1**
(43) Date de publication de la demande: **22.07.2015**
(21) Numéro de dépôt: 14194840.6
(22) Date de dépôt: 26.11.2014
(51) Int. Cl.: F24F 13/14, F24F 7/06, F24F 7/00

(54) **Bouche de ventilation pour système d'aération**

(30) Priorité: 03.12.2013 FR 1362020
(71) Demandeur: ALDES AERAULIQUE, 69200 Venissieux Cedex (FR)
(72) Inventeur: Credoz, Alexandre, SHANGHAI 200135 (CN); Damizet, Patrick, 42410 La Chapelle Villars (FR)
(74) Mandataire: Chevalier, Renaud Philippe

(57) **Abrégé**

Bouche (1) de ventilation pour système d'aération, notamment du type bouche d'entrée d'air, du type comprenant un corps (2) délimitant un conduit d'acheminement de l'air et un volet (4) monté pivotant sur une façade avant (21) du corps entre une position fermée et une position ouverte, et comprenant en outre un système de blocage du volet dans la position ouverte et dans la position fermée, comprenant une lame de verrouillage (6) élastiquement déformable fixée sur le volet et pourvue d'au moins deux butées (64, 65) et un dispositif d'arrêt (23) intégré à la façade avant du corps et présentant au moins deux éléments d'appui, où la lame de verrouillage coopère avec le dispositif d'arrêt de sorte que le volet passe d'une position fermée, dans laquelle une butée (64) de la lame de verrouillage est en appui contre un élément d'appui, à une position ouverte, dans laquelle une autre butée (65) de la lame de verrouillage est en appui contre un autre élément d'appui, en poussant initialement le volet contre la façade avant puis en écartant le volet de la façade avant, et le volet passe de la position ouverte à la position fermée en poussant le volet contre la façade avant.

## Description

La présente invention se rapporte à une bouche de ventilation pour système d'aération, notamment du type bouche d'entrée d'air.

Dans le domaine de la ventilation de pièces de bâtiment, comme par exemple des cuisines et des salles de bain, il est connu d'utiliser des bouches de ventilation pour assurer le renouvellement d'air neuf à l'intérieur des pièces, en laissant entrer un débit d'air neuf dans les pièces.

De telles bouches de ventilation peuvent, de manière optionnelle, être associées à des dispositifs de régulation de débits d'air ou de modulation de débits d'air en fonction de paramètres physiques de l'air, tels que par exemple l'humidité.

Selon de nombreuses réglementations en vigueur, une bouche de ventilation doit être conformée pour que l'utilisateur puisse manuellement fermer complètement la bouche de ventilation afin d'interrompre l'entrée d'air, ou au contraire ouvrir complètement la bouche de ventilation afin d'assurer une entrée d'air maximale.

A ce titre, il est connu d'employer des bouches de ventilation pourvues de lamelles pivotantes placées devant une entrée d'air de forme oblongue, ces lamelles étant guidées en rotation avec une poignée translative entre une position fermée avec les lamelles sensiblement coplanaires et en recouvrement les unes sur les autres, et une position ouverte avec les lamelles sensiblement perpendiculaires à l'entrée d'air.

Il est également connu d'employer des bouches de ventilation comportant une façade d'entrée d'air ajourée et présentant des lumières et un volet ajouré monté rotatif sur l'arrière de la façade et présentant des lumières identiques à celles de la façade, le volet étant mobile entre une position fermée dans lequel il obture complètement les lumières de la façade et une position ouverte dans lequel ses lumières coïncident complètement avec les lumières de la façade pour assurer une entrée d'air maximale à travers les deux jeux de lumières.

Cependant, ces bouches de ventilation offrent des mécanismes qui, au fil du temps, prennent du jeu et réduisent l'étanchéité.

Il est en outre connu du document WO 2008/127167 une bouche d'aération pour cadre de fenêtre, comprenant un volet formé d'un profilé mobile en rotation sur un cadre. Ce volet présente, sur son bord libre, un retour en forme de crochet qui fait partie intégrante du volet, ce retour coopérant avec une pièce d'arrêt mobile en translation sur le cadre pour bloquer le volet en position de fermeture. Une fois que le retour du volet est désengagé de la pièce d'arrêt, grâce au coulissement de la pièce d'arrêt, le volet est libéré et peut être complètement ouvert. Cette bouche d'aération présente un premier inconvénient qui est que le volet, une fois ouvert, n'est pas maintenu dans une position ouverte mais bascule librement (sous son propre poids) jusqu'à être complètement ouvert, Un second inconvénient tient à la complexité du mécanisme, qui met en oeuvre une pièce d'arrêt coulissante sur le cadre.

La présente invention a pour but de proposer une bouche de ventilation, à associer ou pas à un dispositif de régulation de débits d'air ou de modulation de débits d'air, qui intègre un mécanisme de volet blocable en position ouverte et en position fermée, qui soit aisé à manipuler, réponde efficacement aux exigences d'étanchéité et soit de conception simple et peu coûteuse.

A cet effet, elle propose une bouche de ventilation pour système d'aération, notamment du type bouche d'entrée d'air, du type comprenant :
- un corps délimitant un conduit d'acheminement de l'air présentant une ouverture débouchant sur une façade avant dudit corps ; et
- un volet monté pivotant sur la façade avant dudit corps entre une position fermée d'obturation de l'ouverture dans laquelle le volet est rabattu contre la façade avant et recouvre l'ouverture, et une position ouverte dans laquelle le volet est écarté de la façade avant afin de laisser le passage de l'air à travers l'ouverture ;
ladite bouche étant remarquable en ce qu'elle comprend en outre un système de blocage du volet dans la position ouverte et dans la position fermée, comprenant une lame dite de verrouillage élastiquement déformable fixée sur le volet et pourvue d'au moins deux butées et un dispositif d'arrêt intégré à la façade avant du corps et présentant au moins deux éléments d'appui, où la lame de verrouillage coopère avec le dispositif d'arrêt de sorte que le volet passe d'une position fermée, dans laquelle une butée de la lame de verrouillage est en appui contre un élément d'appui, à une position ouverte, dans laquelle une autre butée de la lame de verrouillage est en appui contre un autre élément d'appui, en poussant initialement le volet contre la façade avant puis en écartant le volet de la façade avant, et le volet passe de la position ouverte à la position fermée en poussant le volet contre la façade avant.

Ainsi, le volet présente un bord monté pivotant sur la façade avant du corps et le volet pivote entre une position fermée dans laquelle le volet est plaqué contre la façade avant, et une position ouverte dans laquelle il a basculé autour de son articulation et le bord du volet opposé à l'articulation s'est écarté de la façade avant, de sorte que dans la position ouverte le volet est maintenu écarté vis-à-vis de la façade avant du corps, grâce à la lame de verrouillage du système de blocage, pour permettre le passage d'air à travers l'espace entre le volet et cette façade avant.

Le système de blocage permet de passer aisément d'une position ouverte à une position fermée en poussant le volet, selon un mécanisme de double poussée : une poussée pour ouvrir le volet et une poussée pour fermer le volet.

Selon une caractéristique, la lame de verrouillage fait saillie de la face interne du volet et présente au moins deux butées, dont une butée proximale et une butée distale, la butée proximale étant plus proche de la face interne du volet que la butée distale.

Il est bien entendu envisageable de prévoir sur la lame de verrouillage une troisième butée, voire plus, pour multiplier le nombre de positions du volet.

Selon une autre caractéristique, le dispositif d'arrêt présente au moins deux éléments d'appui, dont un premier élément d'appui et un second élément d'appui.

Conformément à une autre caractéristique avantageuse de l'invention :
- dans la position fermée, la butée proximale de la lame de verrouillage est en appui contre le premier élément d'appui et la lame de verrouillage est dans un état élastiquement déformé ; et
- dans la position ouverte, la butée distale est en appui contre le second élément d'appui et la lame de verrouillage est dans un état libre ;
où le volet passe de la position fermée à la position ouverte en poussant le volet contre la façade avant pour que la butée proximale de la lame de verrouillage quitte son appui contre le premier élément d'appui et recouvre son état libre, puis en écartant le volet de la façade avant du corps jusqu'à ce que la butée distale vienne en appui contre le second élément d'appui ;
et où le volet passe de la position ouverte à la position fermée en poussant le volet contre la façade avant pour que la butée distale quitte son appui contre le second élément d'appui, et la butée proximale de la lame de verrouillage vient au contact du premier élément d'appui et la lame de verrouillage se déforme jusqu'à ce que ladite butée proximale vienne se repositionner en appui contre le premier élément d'appui.

Dans une réalisation particulière, la lame de verrouillage présente une forme générale en « U » en présentant deux branches reliées par un coude, dont une branche principale saillant de la face interne du volet et une branche secondaire formant un retour, et la butée proximale est prévue sur l'une des deux branches et la butée distale est prévue sur l'autre des deux branches, la butée distale étant plus proche du coude que la butée proximale.

Une telle forme en « U » permet avantageusement d'obtenir une lame de verrouillage aisément déformable et qui permette de créer un décalage entre les deux butées avantageux pour assurer le blocage des deux positions du volet.

Avantageusement, la butée proximale est prévue sur la branche secondaire, notamment sur son extrémité libre, et la butée distale est prévue sur la branche principale.

Dans un mode de réalisation particulier, la lame de verrouillage présente une largeur prédéfinie dite principale et les butées se présentent sous la forme d'éléments élargis solidaires de la lame de verrouillage et qui présentent chacun une largeur dite secondaire supérieure à la largeur principale.

Ainsi, on réalise les butées sur la lame de verrouillage en élargissant cette lame de verrouillage dans les zones qui formeront les butées ; ces élargissement définissant ainsi des sortes de crans qui remplissent la fonction de butée.

Selon une possibilité de l'invention, le premier élément d'appui est décalé par rapport au second élément d'appui dans le plan de la façade avant du corps.

Selon une autre possibilité de l'invention, le dispositif d'arrêt comporte un cadre délimité par deux bords opposés en vis-à-vis, et le premier élément d'appui est composé d'au moins une première protubérance saillant de l'un desdits bords vers l'intérieur du cadre et le second élément d'appui est composé d'au moins une seconde protubérance saillant du même bord que la première protubérance vers l'intérieur du cadre, les deux protubérances étant décalées l'une par rapport à l'autre le long dudit bord, et la lame de verrouillage coopère avec le dispositif d'arrêt en s'engageant à l'intérieur dudit cadre.

La présente invention concerne également la caractéristique selon laquelle le premier élément d'appui est composé de deux premières protubérances en vis-à-vis saillant des bords respectifs du cadre vers l'intérieur du cadre, et le second élément d'appui est composé de deux secondes protubérances en vis-à-vis saillant des bords respectifs vers l'intérieur du cadre.

De manière avantageuse, le dispositif d'arrêt répond à la conformation suivante :
- l'écartement entre les deux premières protubérances est sensiblement équivalent à l'écartement entre les deux secondes protubérances et cet écartement est, d'une part, sensiblement équivalent ou supérieur à la largeur principale de la lame de verrouillage et, d'autre part, inférieur à la largeur secondaire des butées ; et
- l'écartement entre les deux bords du cadre est sensiblement équivalent ou supérieur à la largeur secondaire des butées.

Selon une caractéristique, le premier élément d'appui présente une surface avant, située en regard du volet, qui forme une rampe inclinée par rapport à la façade avant selon un angle non droit et non nul, de sorte que la butée proximale est guidée sur cette rampe lorsque le volet passe de la position ouverte vers la position fermée.

Cette forme de rampe permet de guider et déformer la lame de verrouillage lorsque le volet passe de la position ouverte vers la position fermée.

Selon une autre caractéristique, le premier élément d'appui présente une surface arrière, opposée au volet, qui forme une marche définissant un plateau d'appui pour la butée proximale dans la position fermée.

De manière avantageuse, la bouche comprend au moins un organe de rappel élastique intercalé entre la façade avant du corps et une face interne du volet et sollicitant ledit volet vers sa position ouverte.

Ainsi, lorsqu'on passe de la position fermée à la position ouverte, l'organe de rappel assure automatiquement l'écartement du volet après la poussée initiale.

Avantageusement, l'organe de rappel et la lame de verrouillage sont solidaires, notamment en étant réalisés d'un seul tenant.

De cette manière, on réalise la double fonction (verrouillage et rappel) au moyen d'une seule et même pièce, appelée par la suite pièce d'ouverture/fermeture.

Selon une possibilité, l'organe de rappel comporte une lame dite de rappel élastiquement déformable présentant une extrémité fixée sur la face interne du volant et une extrémité inférieure coincée entre deux surfaces d'arrêt de la façade avant.

Ainsi, cette lame de rappel exerce une fonction ressort et une fonction maintien du volet de manière très efficace : d'une part, quand on remonte le volet sur son axe de pivotement, la lame de rappel vient coincer le volet et appliquer un effort vers le haut pour l'empêcher de s'échapper et, d'autre part, en position fermée, la lame de rappel se courbe et donc applique un effort transversal qui aide à l'ouverture du volet.

Dans une réalisation particulière, le volet est un volet plein, non ajouré et monté pivotant sur la façade avant du corps, selon un axe de pivotement sensiblement parallèle à la façade avant.

Selon une possibilité de l'invention, le volet est monté pivotant sur la façade avant du corps au moyen d'une ou plusieurs fiches mâles saillant de l'une des face interne du volet et de la façade avant, la ou chaque fiche mâle étant engagée dans une rainure prévue sur l'autre des face interne du volet et de la façade avant.

Avantageusement, la face interne du volet est partiellement recouverte d'une couche de matériau compressible, notamment en mousse, qui se comprime sous l'effet de la poussée initiale du volet lorsqu'il passe de la position fermée vers la position ouverte ; cette couche formant ainsi un joint d'étanchéité.

Selon un mode de réalisation particulier, le dispositif d'arrêt est placé sur le pourtour intérieur ou extérieur de l'ouverture du conduit débouchant sur la façade avant, cette ouverture étant éventuellement comblée par un filtre qui ne recouvre pas le dispositif d'arrêt.

Ainsi, le dispositif d'arrêt peut être logé à l'intérieur de l'ouverture et donc du conduit, ou bien à l'extérieur du conduit.

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est une vue en perspective d'une bouche de ventilation conforme à l'invention, dans une position dite de retrait dans laquelle le volet est encore plus ouvert que dans la position ouverte ;
- la figure 2 est une vue en perspective de la bouche de la figure 1, avec le joint d'étanchéité et le filtre en place ;
- la figure 3 est une vue en perspective de l'arrière de la bouche de la figure 1 ;
- les figures 4 et 5 sont des vues en perspective zoomées du dispositif d'arrêt intégré à la façade avant du corps de la bouche de la figure 1, respectivement vue de l'avant (Figure 4) et vue de l'arrière (Figure 5) ;
- la figure 6 est une illustration schématique selon quatre angles de vue d'une pièce d'ouverture/fermeture employée dans la bouche de la figure 1, avec de gauche à droite une vue de face, une vue de côté, une vue de dos et une vue en perspective ;
- la figure 7 est une vue en coupe médiane de la bouche de la figure 1 dans une position fermée du volet ;
- les figures 8a à 8c sont des vues zoomées et partielles de la bouche de la figure 7 en position fermée et illustrant la coopération de la lame de verrouillage avec le dispositif d'arrêt, respectivement vue de l'arrière (Figure 8a), vue en perspective coupée (Figure 8b) et vue de l'avant (Figure 8c) ;
- la figure 9 est une vue en coupe médiane de la bouche de la figure 1 dans une position ouverte du volet ;
- les figures 10a à 10c sont des vues zoomées et partielles de la bouche de la figure 7 en position fermée et illustrant la coopération de la lame de verrouillage avec le dispositif d'arrêt, respectivement vue de l'arrière (Figure 10a), vue en perspective coupée (Figure 10b) et vue de l'avant (Figure 10c) ;
- les figures 11a à 11f sont des vues en coupe médiane de la bouche de la figure 1 lors du passage de la position fermée (Figure 11 a) jusqu'à la position ouverte (Figure 11f) en passant par les différentes positions successives intermédiaires (Figures 11b à 11e) ;
- les figures 12a à 12d sont des vues en coupe médiane de la bouche de la figure 1 lors du passage de la position ouverte (Figure 12a) jusqu'à la position fermée (Figure 12d) en passant par les différentes positions successives intermédiaires (Figures 12b et 12c) ;
- les figures 13a à 13d sont des vues en coupe médiane de la bouche de la figure 1 lors du passage de la position ouverte (Figure 13a) jusqu'à la position de retrait (Figure 13d) en passant par les différentes positions successives intermédiaires (Figures 13b et 13c).

Pour la suite de la description, la notion « avant » fait référence au côté intérieur de la pièce de bâtiment dans laquelle la bouche de ventilation est prévue pour implantation, et la notion « arrière » fait référence à l'opposé de l'avant.

En référence aux figures, la bouche 1 de ventilation, notamment du type bouche d'entrée d'air, comporte un corps 2 délimitant un conduit d'acheminement de l'air présentant une ouverture 20 débouchant sur une façade avant 21 du corps 2.

Le corps 2 comporte un fût 22 disposé sur l'arrière de la façade avant 21 et destiné à être connecté à une canalisation de circulation d'air, voire à un dispositif de régulation de débits d'air ou de modulation de débits d'air.

Le corps 2 comporte un dispositif d'arrêt 23, fixe ou statique, intégré à la façade avant 21 et qui comporte un cadre délimité en largeur par deux bords latéraux 24 opposés en vis-à-vis, et délimité en hauteur par un bord inférieur 25 et par la paroi périphérique 26 de la façade avant 21 qui forme le pourtour de l'ouverture 20 débouchant dans la façade avant 21. Autrement dit, les bords latéraux 24 font saillie de la paroi périphérique 26 vers l'intérieur de l'ouverture 20 et ces bords latéraux 24 sont reliés par le bord inférieur 25. Les deux bords latéraux 24 sont écartés l'une de l'autre d'un écartement E1 donné.

Ce dispositif d'arrêt 23 comporte un premier élément d'appui 27 qui est composé de deux premières protubérances en vis-à-vis saillant des bords latéraux 24 respectifs du cadre vers l'intérieur du cadre.

Les deux premières protubérances 27 présentent chacune une surface avant 270 qui forme une rampe inclinée par rapport à la façade avant 21 selon un angle non droit et non nul, et orientée de l'avant vers l'arrière en direction de la paroi périphérique 26, autrement dit dans une direction opposée au bord inférieur 25 du cadre.

Les deux premières protubérances 27 présentent chacune une surface arrière 271 qui forme une marche définissant un plateau d'appui en retrait vers le bas par rapport au haut de la rampe 270 ; ce plateau d'appui étant sensiblement orthogonal aux bords latéraux 24 et à la façade avant 21.

Les deux premières protubérances 27 sont écartées l'une de l'autre d'un écartement E2 donné, où E2 est inférieur à E1.

Ce dispositif d'arrêt 23 comporte un second élément d'appui 28 qui est composé de deux secondes protubérances 28 en vis-à-vis saillant des latéraux 24 respectifs du cadre vers l'intérieur du cadre.

Les deux secondes protubérances 28 présentent chacune une surface avant et une surface arrière planes et parallèles à la façade avant 21.

Les deux secondes protubérances 28 sont écartées l'une de l'autre du même écartement E2 donné.

Les premières protubérances 27 et les secondes protubérances 28 sont décalées l'une par rapport à l'autre le long des bords latéraux 24 correspondants, avec les premières protubérances 27 plus proches du bord inférieur 25 et les secondes protubérances 28 plus proches de la paroi périphérique 26.

Le corps 2 comporte sur tout le pourtour de la façade avant 21 des rebords saillant de l'avant de la façade avant 21. Ces rebords forment une paroi de bordure continue, et comportent un rebord inférieur 29. Des pions 30 font saillie du rebord inférieur 29 vers l'intérieur.

La façade avant 21 présente, en face des pions 30, un trou 31.

Le corps 2 présente, en dessous du rebord inférieur 29, une rainure 32. Les rebords comportent également un rebord supérieur 33 en vis-à-vis du rebord inférieur 29, et des rebords latéraux 34.

La bouche 1 comporte également un filtre 8 comblant l'ouverture 20, ce filtre 8 étant conformé pour contourner le cadre du dispositif d'arrêt 23.

La bouche 1 intègre également un volet 4 monté pivotant sur la façade avant 21 dut corps 2 entre :
- une position fermée (Figure 7) d'obturation de l'ouverture 20, dans laquelle le volet 4 est rabattu contre la façade avant 21 et recouvre l'ouverture 20 ;
- une position ouverte (Figure 9) laissant le passage de l'air à travers l'ouverture 20, dans laquelle le volet 4 est écarté de la façade avant 21 ; et
- une position de retrait ou libre (Figure 13d) dans laquelle le volet 4 est encore plus écartée de la façade avant 21 que dans la positon ouverte, et le volet 4 est libre de pivoter sous son propre poids.

Le volet 4 est un volet plein, non ajouré et il est monté pivotant sur la façade avant 21 du corps selon un axe de pivotement sensiblement parallèle à la façade avant 21, et plus particulièrement sensiblement parallèle au rebord inférieur 29 du corps 2.

Le volet 4 comporte un capot 40 plein délimité sur son pourtour par des rebords dont un rebord supérieur 41, un rebord inférieur 42 et des rebords latéraux 43 ; ces rebords 41, 42, 43 forment une paroi de bordure continue.

Le volet 4 est de plus grande dimension que la façade avant 21 du corps 2, de sorte que, en position fermée, le volet 4 chapeaute complètement la façade avant 21 et les rebords 41, 42, 43 du volet 4 viennent en recouvrement des rebords 29, 33, 34 du corps 2. Le rebord supérieur 41 présente une encoche 410 afin de pouvoir saisir le volet 4.

Le volet 4 présente une face interne 400 correspondant à la face interne du capot 40 qui est en regard de la façade avant 21. Le volet 4 comporte des fiches mâles 44 qui font saillie de la face interne 400 du capot 40, et qui sont proches du rebord inférieur 42.

Ces fiches mâles 44 sont engagées à l'intérieur de la rainure 32 du corps 2, afin d'assurer le pivotement du volet 4.

Cet ensemble fiches mâles 44 et rainure 32 forme une charnière d'articulation du volet 4 dans sa partie basse.

Le volet 4 comporte également un organe de retenue 45 qui fait saillie de la face interne 400 du capot 40, et qui est proche du rebord supérieur 41. L'organe de retenue 45 forme un cran ou un crochet.

La bouche 1 comporte également un joint d'étanchéité 9 composé d'une couche de matériau compressible, notamment en mousse, plaquée contre la face interne 400 du capot 40 ; ce joint d'étanchéité 9 étant conformée pour contourner l'organe de retenue 45.

La bouche 1 comporte également une pièce d'ouverture/fermeture 5 qui est une pièce élastiquement déformable, et qui comporte un plateau 50 plat et présentant latéralement deux ergots 51, et duquel font saillie deux lames élastiquement déformables : une lame supérieure dite lame de verrouillage 6 et une lame inférieure dite lame de rappel 7.

La lame de verrouillage 6 fait saillie orthogonalement au plateau 50 et présente une forme générale en « U » en présentant deux branches 61, 62 reliées par un coude 63, dont une branche principale 61 saillant du plateau 50 et une branche secondaire 62 formant un retour et présentant une extrémité libre. Ainsi, la lame de verrouillage 6 est distincte du volet 4, et cette lame de verrouillage 6 est rapportée sur ce volet 4, et plus spécifiquement sur la face interne 400 du capot 40.

La lame de verrouillage 6 présente une butée proximale 64 et une butée distale 65, la butée proximale 64 étant plus proche du plateau 50 que la butée distale 65, autrement dit la butée distale 65 est plus proche du coude 63 que la butée proximale 64.

La butée proximale 64 est prévue sur la branche secondaire 62, et plus spécifiquement sur son extrémité libre, tandis que la butée distale 65 est prévue sur la branche principale 61.

La butée distale 65 présente également une surépaisseur et saille sur le dessus de la branche principale 61.

La lame de verrouillage 6 présente une largeur prédéfinie dite principale LP et les butées 64, 65 se présentent sous la forme d'élargissements de la lame de verrouillage 6 dans deux zones respectives spécifiques, de sorte que chaque butée 64, 65 présente une largeur dite secondaire LS supérieure à la largeur principale LP.

Concernant les dimensions :
- l'écartement E2 entre les protubérances 27, 28 est, d'une part, sensiblement équivalent ou supérieur à la largeur principale LP de la lame de verrouillage 6 et, d'autre part, inférieur à la largeur secondaire LS des butées 64, 65 ; et
- l'écartement E1 entre les bords latéraux 27 du cadre du dispositif d'arrêt 23 est sensiblement équivalent ou supérieur à la largeur secondaire LS des butées 64, 65.

La lame de rappel 7 est une lame plane inclinée par rapport au plateau 50 et qui se termine par une extrémité libre 70.

En situation, la pièce d'ouverture/fermeture 5 est fixée sur la face interne 400 du volet 4 comme suit : le plateau 50 est monté sur l'organe de retenue 45 qui assure l'ancrage du plateau 50 sur le capot 40, les deux ergots 51 assurant le blocage du plateau 50 dans l'organe de retenue 45. De la sorte :
- la lame de verrouillage 6 fait saillie de la face interne 400 du volet 4 en direction de la façade avant 21 du corps 2, et plus spécifiquement en direction du cadre du dispositif d'arrêt 23 ;
- la lame de rappel 7 voit son extrémité libre 70 qui se positionne entre les pions 30 et le trou 31 (comme visible sur les figures 7 et 9), et ainsi cette lame de rappel 7 se retrouve intercalée entre la façade avant 21 du corps 2 et la face interne 400 du volet 4 et elle sollicite le volet 4 vers sa position ouverte.

Sur les figures 1 et 2, l'extrémité libre de la lame de rappel 7 n'est pas positionnée entre les pions 30 et le trou 31, car le volet 4 est dans une position de retrait et la lame de rappel 7 est sortie du trou 31.

La suite de la description porte sur le blocage du volet 4 dans la position ouverte et dans la position fermée, au moyen de la lame de verrouillage 6 qui coopère avec le dispositif d'arrêt 23. La lame de verrouillage 6 coopère avec le dispositif d'arrêt 23 en s'engageant à l'intérieur du cadre, entre ses bords latéraux 24.

En référence aux figures 7, 8a, 8b et 8c, dans la position fermée du volet 4, la butée proximale 64 de la lame de verrouillage 6 est en appui contre les surfaces arrières 271 (et plus spécifiquement sur les plateaux d'appui) des deux premières protubérances 27, et la lame de verrouillage 6 est dans un état élastiquement déformé dans le sens d'un rapprochement entre les deux branches 61, 62. Dans cette position fermée, la butée distale 65 est située en arrière, à une distance prédéfinie des deux secondes protubérances 28.

En référence aux figures 9, 10a, 10b et 10c, dans la position ouverte du volet 4, la butée distale 65 est en appui contre les surfaces arrières des deux secondes protubérances 28, et la lame de verrouillage 6 est dans un état libre avec les deux branches 61, 62 plus écartées l'une de l'autre que dans l'état déformé précité.

Cette position ouverte est une position intermédiaire d'ouverture du volet 4, entre la position fermée de la Figure 7 et la position de retrait ou libre visible sur la Figure 13d dans laquelle la lame de verrouillage 6 n'est plus retenue sur le corps 2. Autrement dit, dans la position ouverte, le volet 4 est ouvert (mais pas complètement ouvert) et la lame de verrouillage 6 coopère avec le corps 2 pour maintenir le volet 4 dans cette position ouverte, tandis que dans la position de retrait le volet 4 est également ouvert, mais la lame de verrouillage 6 ne coopère plus avec le corps 2 pour retenir le volet 4, le volet 4 est alors libre de basculer complètement pour une ouverture complète.

Ainsi, dans la position ouverte (maintenue par la lame verrouillage 6), le volet 4 a pivoté d'un angle compris entre 5 et 60° par rapport à la position fermée, voire entre 10 et 45°, et la lame de verrouillage 6 maintient le volet 4 incliné selon un tel angle par rapport à la position fermée.

La suite de la description porte sur le passage de la position fermée vers la position ouverte, en référence aux figures 11a à 11 f.

Le volet 4 passe de la position fermée (Figure 11a) à la position ouverte (Figure 11f) en poussant le volet 11b contre la façade avant 21 pour que la butée proximale 64 de la lame de verrouillage 6 quitte son appui contre les deux premières protubérances 27 et recouvre son état libre, puis en écartant le volet 4 de la façade avant 21 du corps 2 (sous l'effet de la lame de rappel 7) jusqu'à ce que la butée distale 65 vienne en appui contre les deux secondes protubérances 28.

En référence à la figure 11a, on part de la position fermée où les rebords 29, 33, 34 du corps 2 compriment légèrement le joint d'étanchéité 9 pour assurer l'étanchéité ; un jeu J étant prévu entre les rebords 29, 33, 34 et la face interne 400 du capot 40.

En référence à la figure 11b, on pousse ensuite le volet 4 en direction du corps 2, ainsi qu'illustré par la flèche P ; les rebords 29, 33, 34 du corps 2 comprimant fortement le joint d'étanchéité 9, le jeu J autorisant cette poussée. Ainsi, la butée proximale 64 de la lame de verrouillage 6 quitte son appui contre les deux premières protubérances 27 et recouvre son état libre.

En référence aux figures 11c à 11e, sous l'effet de la lame de rappel 7, le volet 4 s'écarte de la façade avant 21 du corps 2 et commence à pivoter (flèches RO). Comme la lame de verrouillage 6 a recouvré son état libre, la butée proximale 64 passe en-dessous des deux premières protubérances 27 (et plus spécifiquement entre les deux premières protubérances 27 et le bord inférieur 25 du cadre).

En référence à la figure 11f, le pivotement du volet 4 s'interrompt quand la butée distale 65 vient en appui contre les deux secondes protubérances 28, et le volet 4 est alors dans sa position ouverte.

La suite de la description porte sur le passage de la position ouverte vers la position fermée, en référence aux figures 12a à 12d.

Le volet passe de la position ouverte (Figure 12a) à la position fermée (Figure 12d) en poussant le volet 4 contre la façade avant 21 pour que la butée distale 65 quitte son appui contre les deux secondes protubérances 28, et la butée proximale 64 de la lame de verrouillage 6 vient au contact des deux premières protubérances 27 et la lame de verrouillage 6 se déforme jusqu'à ce que la butée proximale 64 vienne se repositionner en appui contre les deux premières protubérances 27.

En référence à la figure 12a, on part de la position ouverte avec la butée distale 65 qui vient en appui contre les deux secondes protubérances 28 et la lame de verrouillage 6 dans son état libre.

En référence aux figures 12b et 12c, on pousse le volet 4 en direction du corps 2, ainsi qu'illustré par la flèche P, et le volet 4 pivote dans le sens de la fermeture (flèche RF), à l'encontre de l'effort exercé par la lame de rappel 7. Ainsi, la butée distale 65 quitte son appui contre les deux secondes protubérances 28, et la butée proximale 64 commence à s'engager sur les surfaces avant 270 des deux premières protubérances 27.

Pour rappel, ces surfaces avant 270 forment des rampes qui, au fur et à mesure de la poussée P du volet 4, vont guider la butée proximale 64 le long des rampes et vont comprimer la lame de verrouillage 6.

En référence à la figure 12d, une fois que la butée proximale 64 est arrivée en haut des rampes formées des surfaces avant 270 des deux premières protubérances 27, la lame de verrouillage 6 se détend et la butée proximale 64 tombe sur les plateaux d'appui formés sur les surfaces arrières des deux premières protubérances 27.

La suite de la description porte sur le passage de la position ouverte vers la position de retrait, en référence aux figures 13a à 13d.

En référence à la figure 13a, on part de la position ouverte avec la butée distale 65 qui vient en appui contre les deux secondes protubérances 28 et la lame de verrouillage 6 dans son état libre.

En référence à la figure 13b, on appuie vers le bas sur le dessus de la branche principale 61 de la lame de verrouillage 6, ainsi qu'illustré par la flèche A, de sorte que la butée distale 65 descend et quitte son appui contre les deux secondes protubérances 28.

En référence aux figures 13c à 13d, on laisse le volet 4 s'ouvrir, ainsi qu'illustré par les flèches RR, avec la lame de verrouillage 6 qui se désengage complètement du dispositif d'arrêt 23.

Dans la position de retrait de la figure 13d, le volet 4 n'est plus retenue sur le corps 2 par la lame de verrouillage 6, et ainsi le volet 4 est libre de pivoter et de basculer complètement (sous son propre poids) jusqu'à une ouverture complète.

Bien entendu l'exemple de mise en oeuvre évoqué ci-dessus ne présente aucun caractère limitatif et d'autres améliorations et détails peuvent être apportés à la bouche selon l'invention, sans pour autant sortir du cadre de l'invention où d'autres conceptions de la lame de verrouillage peuvent par exemple être réalisées.

## Revendications

1. Bouche (1) de ventilation pour système d'aération, notamment du type bouche (1) d'entrée d'air, du type comprenant :
- un corps (2) délimitant un conduit d'acheminement de l'air présentant une ouverture (20) débouchant sur une façade avant (21) dudit corps (2) ; et
- un volet (4) monté pivotant sur la façade avant (21) dudit corps (2) entre une position fermée d'obturation de l'ouverture (20) dans laquelle le volet (4) est rabattu contre la façade avant (21) et recouvre l'ouverture (20), et une position ouverte dans laquelle le volet (4) est écarté de la façade avant (21) afin de laisser le passage de l'air à travers l'ouverture (20) ;
ladite bouche (1) étant **caractérisée en ce qu'**elle comprend en outre un système de blocage du volet (4) dans la position ouverte et dans la position fermée, comprenant une lame dite de verrouillage (6) élastiquement déformable fixée sur le volet (4) et pourvue d'au moins deux butées (64, 65) et un dispositif d'arrêt (23) intégré à la façade avant (21) du corps (2) et présentant au moins deux éléments d'appui (27, 28), où la lame de verrouillage (6) coopère avec le dispositif d'arrêt (23) de sorte que le volet (4) passe d'une position fermée, dans laquelle une butée (64) de la lame de verrouillage (6) est en appui contre un élément d'appui (27), à une position ouverte, dans laquelle une autre butée (65) de la lame de verrouillage (6) est en appui contre un autre élément d'appui (28), en poussant initialement le volet (4) contre la façade avant (21) puis en écartant le volet (4) de la façade avant (21), et le volet (4) passe de la position ouverte à la position fermée en poussant le volet (4) contre la façade avant (21).

2. Bouche (1) de ventilation selon la revendication 1, dans laquelle la lame de verrouillage (6) fait saillie d'une face interne (400) du volet (4) et présente au moins deux butées (64, 65), dont une butée proximale (64) et une butée distale (65), la butée proximale (64) étant plus proche de la face interne (400) du volet (4) que la butée distale (65).

3. Bouche (1) de ventilation selon la revendication 2, dans laquelle le dispositif d'arrêt (23) présente au moins deux éléments d'appui (27, 28), dont un premier élément d'appui (27) et un second élément d'appui (28).

4. Bouche (1) de ventilation selon les revendications 2 et 3, dans laquelle :
- dans la position fermée, la butée proximale (64) de la lame de verrouillage (6) est en appui contre le premier élément d'appui (27) et la lame de verrouillage (6) est dans un état élastiquement déformé ; et
- dans la position ouverte, la butée distale (65) est en appui contre le second élément d'appui (28) et la lame de verrouillage (6) est dans un état libre ;
où le volet (4) passe de la position fermée à la position ouverte en poussant le volet (4) contre la façade avant (21) pour que la butée proximale (64) de la lame de verrouillage (6) quitte son appui contre le premier élément d'appui (27) et recouvre son état libre, puis en écartant le volet (4) de la façade avant (21) du corps (2) jusqu'à ce que la butée distale (65) vienne en appui contre le second élément d'appui (28) ;
et où le volet (4) passe de la position ouverte à la position fermée en poussant le volet (4) contre la façade avant (21) pour que la butée distale (65) quitte son appui contre le second élément d'appui (28), et la butée proximale (64) de la lame de verrouillage (6) vient au contact du premier élément d'appui (27) et la lame de verrouillage (6) se déforme jusqu'à ce que ladite butée proximale (64) vienne se repositionner en appui contre le premier élément d'appui (27).

5. Bouche (1) de ventilation selon la revendication 2, dans laquelle la lame de verrouillage (6) présente une forme générale en « U » en présentant deux branches (61, 62) reliées par un coude (63), dont une branche principale (61) saillant de la face interne (400) du volet (4) et une branche secondaire (62) formant un retour, et la butée proximale (64) est prévue sur l'une des deux branches (61, 62) et la butée distale (65) est prévue sur l'autre des deux branches (61, 62), la butée distale (65) étant plus proche du coude (63) que la butée proximale (64).

6. Bouche (1) de ventilation selon la revendication 5, dans laquelle la butée proximale (64) est prévue sur la branche secondaire (62), notamment sur son extrémité libre, et la butée distale (65) est prévue sur la branche principale (61).

7. Bouche (1) de ventilation selon l'une quelconque des revendications précédentes, dans laquelle la lame de verrouillage (6) présente une largeur prédéfinie dite principale (LP) et les butées (64, 65) se présentent sous la forme d'éléments élargis solidaires de la lame de verrouillage (6) et qui présentent chacun une largeur dite secondaire (LS) supérieure à la largeur principale (LP).

8. Bouche (1) de ventilation selon la revendication 3, dans laquelle le premier élément d'appui (27) est décalé par rapport au second élément d'appui (28) dans le plan de la façade avant (21) du corps (2).

9. Bouche (1) de ventilation selon la revendication 8, dans laquelle le dispositif d'arrêt (23) comporte un cadre délimité par deux bords (24) opposés en vis-à-vis, et le premier élément d'appui (27) est composé d'au moins une première protubérance (27) saillant de l'un desdits bords (24) vers l'intérieur du cadre et le second élément d'appui (28) est composé d'au moins une seconde protubérance (28) saillant du même bord (24) que la première protubérance (27) vers l'intérieur du cadre, les deux protubérances (27, 28) étant décalées l'une par rapport à l'autre le long dudit bord (24), et la lame de verrouillage (6) coopère avec le dispositif d'arrêt (23) en s'engageant à l'intérieur dudit cadre.

10. Bouche (1) de ventilation selon la revendication 9, dans laquelle le premier élément d'appui (27) est composé de deux premières protubérances (27) en vis-à-vis saillant des bords (24) respectifs du cadre vers l'intérieur du cadre, et le second élément d'appui (28) est composé de deux secondes protubérances (28) en vis-à-vis saillant des bords (24) respectifs vers l'intérieur du cadre.

11. Bouche (1) de ventilation selon les revendications 7 et 10, dans laquelle :
- l'écartement (E2) entre les deux premières protubérances (27) est sensiblement équivalent à l'écartement (E2) entre les deux secondes protubérances (28) et cet écartement (E2) est, d'une part, sensiblement équivalent ou supérieur à la largeur principale (LP) de la lame de verrouillage (6) et, d'autre part, inférieur à la largeur secondaire (LS) des butées (64, 65) ; et
- l'écartement (E1) entre les deux bords (24) du cadre est sensiblement équivalent ou supérieur à la largeur secondaire (LS) des butées (64, 65).

12. Bouche (1) de ventilation selon la revendication 3, dans laquelle le premier élément d'appui (27) présente une surface avant (270), située en regard du volet (4), qui forme une rampe inclinée par rapport à la façade avant (21) selon un angle non droit et non nul, de sorte que la butée proximale (64) est guidée sur cette rampe lorsque le volet (4) passe de la position ouverte vers la position fermée.

13. Bouche (1) de ventilation selon la revendication 3, dans laquelle le premier élément d'appui (27) présente une surface arrière (271), opposée au volet (4), qui forme une marche définissant un plateau d'appui pour la butée proximale (64) dans la position fermée.

14. Bouche (1) de ventilation selon l'une quelconque des revendications précédentes, comprenant au moins un organe de rappel (7) élastique intercalé entre la façade avant (21) du corps (2) et une face interne (400) du volet (4) et sollicitant ledit volet (4) vers sa position ouverte.

15. Bouche (1) de ventilation selon la revendication 14, dans laquelle l'organe de rappel (7) et la lame de verrouillage (6) sont solidaires, notamment en étant réalisés d'un seul tenant.

16. Bouche (1) de ventilation selon les revendications 14 ou 15, dans laquelle l'organe de rappel (7) comporte une lame dite de rappel élastiquement déformable présentant une extrémité fixée sur la face interne (400) du volant et une extrémité inférieure coincée entre deux surfaces d'arrêt de la façade avant (21).

17. Bouche (1) de ventilation selon l'une quelconque des revendications précédentes, dans laquelle le volet (4) est un volet (4) plein, non ajouré et monté pivotant sur la façade avant (21) du corps (2), selon un axe de pivotement sensiblement parallèle à la façade avant (21).

18. Bouche (1) de ventilation selon la revendication 17, dans laquelle le volet (4) est monté pivotant sur la façade avant (21) du corps (2) au moyen d'une ou plusieurs fiches mâles (44) saillant de l'une des face interne (400) du volet (4) et de la façade avant (21), la ou chaque fiche mâle (44) étant engagée dans une rainure (32) prévue sur l'autre des face interne (400) du volet (4) et de la façade avant (21).

19. Bouche (1) de ventilation selon l'une quelconque des revendications précédentes, dans laquelle la face interne (400) du volet (4) est partiellement recouverte d'une couche (9) de matériau compressible, notamment en mousse, qui se comprime sous l'effet de la poussée initiale du volet (4) lorsqu'il passe de la position fermée vers la position ouverte.

20. Bouche (1) de ventilation selon l'une quelconque des revendications précédentes, dans laquelle le dispositif d'arrêt (23) est placé sur le pourtour intérieur ou extérieur de l'ouverture (20) du conduit débouchant sur la façade avant (21), cette ouverture (20) étant éventuellement comblé par un filtre (8) qui ne recouvre pas le dispositif d'arrêt (23).
